# EUROPÄISCHE PATENTSCHRIFT

(11) **EP 1 323 339 B1**
(45) Veröffentlichungstag und Bekanntmachung des Hinweises auf die Patenterteilung: **22.12.2004**
(21) Anmeldenummer: 01974296.4
(22) Anmeldetag: 25.09.2001
(51) Int. Cl.: H05H 1/28, H05H 1/34

(54) **PLASMABRENNER, INSBESONDERE PLASMAPLUSPOLBRENNER**
PLASMA TORCH, ESPECIALLY A PLASMA POSITIVE POLE TORCH
CHALUMEAU A PLASMA, NOTAMMENT CHALUMEAU A POLE POSITIF A PLASMA

(30) Priorität: 25.09.2000 DE 10047696
(43) Veröffentlichungstag der Anmeldung: 02.07.2003
(73) Patentinhaber: Dilthey, Ulrich, 52070 Aachen (DE)
(72) Erfinder: KABATNIK, Lars, 70771 Leinfelden (DE); GIESSLER, Stefan, 35435 Wettenberg (DE)
(74) Vertreter: Müller, Eckhard, Dr.
(86) Internationale Anmeldenummer: PCT/EP2001/011091
(87) Internationale Veröffentlichungsnummer: WO 2002/026005

(56) Entgegenhaltungen:
- US-A- 3 242 305
- US-A- 4 127 760
- US-A- 4 369 919
- US-A- 5 416 296

## Beschreibung

Die Erfindung bezieht sich auf einen Plasmabrenner, insbesondere einen Plasmapluspolbrenner gemäß dem Oberbegriff des Anspruches 1.

Plusgepolte Plasmabrenner werden eingesetzt, um beim Schweißen von Aluminium die auf der Oberfläche gebildete Oxidschicht zu zerstören. Die sehr gute Reinigungswirkung des Pluspoltechnik vermeidet den Einschluß größerer Oxidrückstände im Schmelzbad, die zu Fehlern in der Schweißnaht führen können. Diese Aluminiumoxidschicht bildet sich bereits innerhalb kurzer Zeit bei der Lagerung von Aluminium aufgrund der Umgebungsluft. Da die Oxidschicht nicht leitfähig und hochschmelzend ist, wird der Lichtbogen beim minusgepolten Plasmaschweißen unruhig. Hierdurch bilden sich wiederum nichtleitende Inseln, was insgesamt die Gleichmäßigkeit des Schweißprozesses stört.

Marktübliche Brenner zum Pluspolschweißen von Aluminiumlegierungen sind in der Regel nur für relativ geringe Strömstärken von < 100 A für den Betrieb mit permanenter Pluspolung der Elektrode ausgelegt.

Aus der US 3,242,305 ist ein Plasmabrenner mit den Merkmalen des Oberbegriffs des Anspruches 1 bekannt, der eine mittels eines Kühlmediums gekühlte, kegelstumpfförmige Elektrode aufweist. Weiterhin ist eine Düse vorgesehen, welche konzentrisch zur Elektrode angeordnet und gegenüber dieser elektrisch isoliert ist. Die Düse wird ebenfalls mittels des Kühlmediums gekühlt.

Zwischen der Elektrode und der Düse ist ein Kanal für die Zuführung des Plasmagases gebildet. Weiter ist eine bezüglich der Elektrode zentrale Zuführung für das Kühlmedium vorgesehen, wobei die Rückführung zwischen der Außenwand der Röhre und der Innenwand einer Sacklochbohrung in der Elektrode,erfolgt. Die beiden Rückführkanäle sind zwischen der Außenwandung der Röhre und der Innenwandung einer Sacklochbohrung der Elektrode gebildet.

Aus der US,5,416,296 A ist ein Plasmabrenner mit zentraler Kühlmittelzufuhr für die Elektrode bekannt, bei dem das Kühlwasser ähnlich wie in der US,3,242,305 A vom Boden der Zuführung entlang der Aussenseite eines Rohreinsatzes wieder aufwärts strömt, ohne einen kegelstumpfförmigen Kanal zu bilden.

Aus der US 4,369,919 A ist ein Plasmabrenner ohne Rückführkanäle für das Kühlwasser bekannt. Dieses wird als kompakter Wasserstrahl so aus der Plasmadüse gespritzt, dass es den Plasmastrahl wie eine Abschirmung umgibt.

Aus der US 4,127,760 A ist ein Plasmabrenner ohne zentrale Kühlmittelzuführung für die Elektrode bekannt.

Aus der DE 44 90 957 T1 ist ein Plasmabrenner zum Plasmaschneiden und -schweißen bekannt mit einer in einen Elektrodenhalter aus Kupfer eingesetzten Elektrode und einer die Elektrode konzentrisch umgebenden Düse. Elektrode und Düse sind elektrisch gegeneinander isoliert. Die Spitze der Elektrode ist als Kegelstumpf ausgeführt mit einer entsprechenden konischen Ausrichtung der Innenmantelfläche, wodurch sich ein zur Spitze des Plasmabrenners hin verringernder Ringspalt für das Plasmagas ergibt. Zur Kühlung des Brenners ist ein Kühlkreislauf vorgesehen, in dem das Kühlmedium zunächst die Elektrode und danach die Düse durchströmt. Dabei wird das Kühlmedium zentrisch der Elektrode zugeführt, um über einen einseitigen Kanal zur Plasmadüse zu strömen. Weiterhin ist es aus der DE 44 90 957 T1 bekannt, in den ebenen Abschnitt der kegelstumpfförmigen Elektrode eine Spitze aus einem Werkstoff mit hohem Schmelzpunkt einzusetzen.

Bei diesem bekannten Brenner kommt es jedoch zu keiner Vergleichmäßigung der Strömung des Kühlmediums. Auch baut diese Ausführung der Elektroden sehr lang. Bei der Montage kann es hierdurch leicht zu Verkippungen kommen, die sich störend auf den Schweißprozeß auswirken und zusätzlich durch unsymmetrische Temperaturverteilung die Standzeit der Plasmadüse verringern. Schließlich sind zur Isolation zwischen Elektrode und Düse Keramikhülsen vorgesehen, die einen zusätzlichen Bauraum erfordern.

Aus der EP 0 111 116 A2 ist ebenfalls ein Plasmabrenner bekannt, dessen Elektrode im vorderen Bereich die Form eines Kegelstumpfes mit zum lichtbogenseitigen Ende abnehmenden Radius aufweist. Die die Elektrode umgebende Düse ist derart ausgebildet, dass zwischen den beiden Bauteilen ein Ringkanal für das Plasmagas gebildet wird, dessen Begrenzungsflächen im Bereich der Elektrodenspitze in Richtung auf den Lichtbogen aufeinander zulaufen. Die Kühlung der Elektrode ist indirekt, mit der Folge, dass die Elektrode thermisch nur gering belastbar ist. Auch bei diesem Brenner baut die Elektrode sehr lang, so dass es wiederum zu Verkippungen mit den oben beschriebenen negativen Folgen kommen kann.

Schließlich ist aus der DE-AS 1 449 541 ein Plasmabrenner bekannt mit kegelstumpfförmig ausgebildeter Elektrode und einer trichterförmigen Düse, wobei Elektrode und Düse wiederum einen Ringspalt bilden, der sich zur Spitze hin im Durchmesser reduziert. Die Elektrode ist als wassergekühlter Hohlkonus ausgebildet mit einem Zu- und Ablauf für das Kühlmedium. Bei dieser Ausbildung des Kühlkreislaufs ist jedoch die Gefahr von Totwasser gegeben, wodurch sich die thermische Belastbarkeit des Brenners erheblich verringert.

Davon ausgehend liegt der Erfindung die Aufgabe zugrunde, einen Plasmabrenner mit den Merkmalen des Oberbegriffs des Anspruches ldahingehend weiterzubilden, dass eine verbesserte Kühlung der Elektrode erreicht ist.

Diese Aufgabe wird nach der Erfindung gelöst durch einen Plasmabrenner mit den Merkmalen des Anspruches 1. Vorteilhafte Ausgestaltungen finden sich in den Unteransprüchen.

Dadurch, dass erfindungsgemäß der Elektrodenhalter eine an eine kegelstumpfförmige Innenmantelfläche der Elektrode angepasste kegelstumpfförmige Außenkontur aufweist, wobei ein Ringkanal für das Rückströmen des Kühlmediums für die Elektrode zu den wenigstens zwei Rückführkanälen gebildet ist, ist eine i. w. gleichmäßige Kühlung der Elektrode erreicht. Das Kühlmedium gelangt an die Innenwandungen des kegelförmigen Hohlraumes der Elektrode und strömt laminar ohne Bildung von Totwasser in die wenigstens zwei Rückführungsleitungen zurück. Erfindungsgemäß wird eine Zwangsführung des Kühlmediums erreicht, mit der Folge einer laminaren und gleichmäßigen (Rück-)Strömung des Kühlmediums mit maximaler Kühlwirkung.

Zur Vergleichmäßigung der Kühlwirkung sollen nach der Erfindung die wenigstens zwei, vorzugsweise mehreren Rückführkanäle symmetrisch über einen kreisringförmigen Umfang des die Elektrode aufnehmenden Elektrodenhalters, insbesondere des Kathodenstockes, angeordnet sein.

Nach einem weiteren Gedanken der Erfindung ist es vorgesehen, dass die Auslassöffnung für die zentrale Zuführung des Kühlmediums bis nahe an die Rückseite der Kontaktspitze der Elektrode zu liegen kommt. Durch die Zuführung des Kühlmediums bis direkt an die Rückseite der Elektrode wird das Kühlmedium exakt an die Position geführt, an der die maximale thermische Belastung auftritt. Gleichzeitig wird die maximale Strömungsgeschwindigkeit des Kühlmediums an der Elektrodenspitze erreicht. Demgemäß wird durch diese erfindungsgemäße Ausgestaltung eine optimale Kühlwirkung erzielt.

Nach einer weiteren Ausgestaltung der Erfindung ist es vorgesehen, dass die Elektrode im wesentlichen auf den kegelstumpfförmigen Abschnitt beschränkt ist und vorzugsweise eine Längserstreckung von etwa 30 mm aufweist. Die gesamte Elektrode baut damit relativ kurz, so dass Verkippungen bei der Montage der Elektrode weitestgehend ausgeschlossen sind. Derartige Verkippungen können nämlich zu einer Auslenkung der Elektrode aus der zentrischen Position führen, was wiederum einen störenden Einfluß auf die thermische Gesamtbelastung des Systems hat und die Stabilität des Lichtbogens beeinträchtigt. Die kegelstumpfförmige Elektrode ist in an sich bekannter Weise an dem Elektrodenhalter bzw. Kathodenstock, bspw. durch Verschraubung, lösbar gehalten, so dass ein einfacher Austausch der verschlissenen Elektroden ermöglicht ist.

Nach einer weiteren Ausgestaltung der Erfindung erfolgt eine zentrische Zuführung des Plasmagases mit über den ringförmigen Plasmakanal symmetrisch verteilten Auslassöffnungen. Hierdurch ergibt sich eine Vergleichmäßigung des Plasmastromes.

Demgegenüber wird beim Stand der Technik das Plasmagas üblicherweise einseitig durch eine Bohrung dem Innenraum der Plasmadüse zugeführt, um dann über einen Sinterring als Gasverteilerring eine konzentrische Verteilung des Plasmagases zu erreichen. Ein weiterer Vorteil der erfindungsgemäßen Anordnung ist, dass die Plasmagasströmung sehr sensibel auf Änderung des Gasvolumenstromes reagiert, indem sich eine geänderte Einstellung der Gasströmung unmittelbar auch an der Spitze des Brenners einstellt und die Ausbildung der enstehenden Schweißnaht beeinflußt.

Nach einer anderen Ausgestaltung der Erfindung kann die Elektrodenspitze einen Einsatz aus Wolfram o. dgl. hochschmelzenden Legierungen aufweisen. Hierbei macht sich die Erfindung zu eigen, dass Wolfram einen erheblich höheren Schmelzpunkt als Kupferlegierungen aufweist, allerdings auch ein schlechterer Wärmeleiter als die Kupferlegierung der Elektrode ist. Durch die zunehmende Wärmeleitfähigkeit der Anordnung von der Elektrodenspitze zum Elektrodengrundkörper hin wird eine schnelle Abführung der thermischen Belastung erreicht. Da andererseits Wolfram einen höheren Schmelzpunkt als die Kupferlegierung der Elektrode besitzt, wird gleichzeitig die Standzeit der Elektrode erhöht.

Nach einer besonderen Ausgestaltung der Erfindung ist es dabei vorgesehen, dass der Elektroden-Einsatz bis in den Kühlmediumraum der Elektrode reicht. Darüber hinaus kann der Einsatz durch Einpressen oder Eingießen in den Elektrodengrundkörper gebildet werden. Durch das Einpressen oder Eingießen des Wolframeinsatzes in die Elektrode findet zum einen eine direkte Kontaktierung des Wolframeinsatzes mit dem Kühlmedium statt und zum anderen eine konzentrische Abführung der Wärme an der Wolframspitze über den Elektrodenmantel zum Kühlmedium.

Nach einer wiederum anderen eigenständigen Ausführungsform der Erfindung ist die Elektrodenspitze als gegenüber dem kegelstumpfförmigen Abschnitt nach außen vorstehender i. w. zylindrischen Fortsatz ausgebildet, wodurch der Abstand zwischen Elektrodenspitze und Werkstück auf ein Minimum reduziert ist. Aufgrund der kompakten Bauweise des Brenners lässt sich der Abstand zwischen Elektrodenspitze und Werkstück so gering halten, dass ein direkter Überschlag der Hochfrequenzzündung von Elektrode zum Werkstück erfolgt und damit sich die Ausbildung des Plasmas ergibt. Hierdurch kann auf einen Pilotlichtbogen zum Zünden des Hauptlichtbogens verzichtet werden. Dies trägt wiederum zur Verringerung der thermischen Belastung des Brenners bei, da der Pilotlichtbogen eine zusätzliche thermische Belastung darstellt. Dabei wirkt sich von besonderem Vorteil aus, dass das Plasmagas über symmetrisch verteilte Auslassöffnungen in den Innenraum der Plasmagasdüse gelangt, so dass bereits eine Vorformung der Gasströme erfolgt und nicht wie beim Stand der Technik erst in dem Plasmadüsenkanal erzeugt werden muß. Dieser Effekt wird auch dadurch begünstigt, dass durch die gute Kühlung der Plasmadüse der Düsenkanal so kurz gehalten werden kann und damit der Abstand Elektrodenspitze zum Werkstück so gering wird, dass mit Hochfrequenz direkt gezündet werden kann.

Gemäß einer an sich eigenständigen Ausgestaltung der Erfindung ist es vorgesehen, dass die elektrische Isolation der Elektrode gegenüber der Plasmadüse durch wenigstens eine thermisch. aufgespritzte Schicht erfolgt. Bspw. kann auf die aus Kupfer oder einer Kupferlegierung bestehende Elektrode eine Schicht aus Aluminiumoxid thermisch gespritzt werden. Hierdurch können separate elektrisch isolierende Bauteile entfallen, so dass ein Brenner mit kompakter Bauform zur Verfügung stellt. Dabei kann es sich empfehlen, zwischen Elektrode und Oxidschicht eine Haftschicht aus Nickelchrom zu applizieren.

Weitere Vorteile und Anwendungsmöglichkeiten der vorliegenden Erfindung ergeben sich aus der nachfolgenden Beschreibung. von Ausführungsbeispielen anhand der Zeichnungen.

Es zeigen:
- Figur 1: eine mögliche Ausführungsform eines erfindungsgemäßen Plasmapluspolbrenners in einem Längsschnitt,
- Figur 2: eine Querschnittsdarstellung des Brenners gemäß Figur 1 längs der Schnittlinie C-C,
- Figur 3a: eine Längsschnittdarstellung der Elektrode gemäß Figur 1,
- Figur 3b: eine Längsschnittdarstellung einer weiteren Ausführungsform einer Elektrode mit Wolframeinsatz,
- Figur 4: eine Längsschnittdarstellung des Kathodenstockes gemäß Figur 1,
- Figur 5: eine Querschnittsdarstellung des Kathodenstockes gemäß Figuren 1 und 4,
- Figur 6: den Kathodenstock längs der Schnittlinien A-A,
- Figur 7: den Kathodenstock längs der Schnittlinie B-B,
- Figur 8: eine Querschnittdarstellung des Kathodenstockes gemäß Figur 7 längs der Schnittlinie D-D und
- Figur 9: eine weitere Ausführungsform eines Kathodenstockes in einer Längsschnittdarstellung.

Der in den Figuren dargestellte Plasmabrenner weist eine Elektrode 1 auf, welche unter Zwischenlage eines Dichtringes 23 lösbar an einem Elektrodenhalter bzw. Kathodenstock 6 gehalten ist. Der Kathodenstock 6 ist wiederum an einem nicht näher bezeichneten Brennergrundkörper montiert. Die Elektrode 1 weist eine kegelstumpfförmige Außenkontur auf mit zum lichtbogenseitigen Ende hin abnehmendem Radius. Die Elektrode 1 ist konzentrisch von einer Plasmagasdüse 2 umgeben, wobei die Außenwandung der Elektrode 1 mit der Innenwandung 25 der Plasmadüse 2 einen sich verjüngenden Ringspalt 3 für das Plasmagas bildet. Die Plasmagasdüse 2, welche unter Zwischenlage eines Dichtringes 26 ebenfalls am Kathodenstock gehalten ist, ist ihrerseits konzentrisch von einer Schutzgasdüse 15 umgeben, welche auf einen entsprechend ausgebildeten Klemmsitz des Brennerrohres 16 aufsteckbar ist. Zwischen Plasmagasdüse 2 und Schutzgasdüse 15 ist ein Ringkanal 17 für das Schutzgas gebildet, wobei für die Vergleichmäßigung der Schutzgasströmung ein Verteilerring 18 in den Ringkanal 17 eingesetzt ist. Zwischen Schutzgasdüse 15 und Plasmadüse 2 befindet sich zur elektrischen Isolation eine Isolierhülse 27.

Wie aus Figur 1 ersichtlich, ist die kegelförmige, aus Kupfer oder einer Kupferlegierung bestehende Elektrode 1 von innen direkt gekühlt. Hierfür ist eine bzgl. der Längsachse der Elektrode 1 zentrale Zuführung 4 für das Kühlmedium vorgesehen, wobei die Auslassöffnung 7 des Zuführungskanals 4 bis unmittelbar an die Rückseite 9 der Kontaktspitze 8 der Elektrode 1 reicht. Der im Kathodenstock 6 angeordnete Zuführungskanal 4 weist einen Anschluß 19 für das Kühlmedium, insbesondere eine Kühlflüssigkeit, auf. Für die Rückführung des Kühlmediums sind bei dem hier gewählten Ausführungsbeispiel zwei gegenüberliegende Rückführkanäle 5 im Kathodenstock 6 vorgesehen. Durch die zentrische Zuführung des Kühlmediums innerhalb der Hohlelektrode 1 und die Kühlmediumabfuhr über zwei gegenüberliegend angeordnete Kanäle 5 wird eine hohe Fließgeschwindigkeit des Kühlmediums erreicht und die Bildung von Totwasser vermieden.

Die Fließgeschwindigkeit des Kühlmediums kann noch dadurch verbessert werden, dass der Kathodenstock 6 eine an die hohlkonusförmige Innenkontur 11 der Elektrode 1 angepaßte Außenkontur 10 unter Bildung eines Ringkanals für die Rückströmen des Kühlmediums aufweist, wie dies in Figur 9 dargestellt ist.

Die Zuführung des Plasmagases erfolgt ebenfalls zentrisch über einen zur Längsachse des Brenners sich erstreckenden Zuführungskanal 14, von welchem in radialer Richtung sich erstreckende Verteilerkanäle 20 abzweigen mit in den Ringkanal 3 zwischen Elektrode 1 und Plasmagasdüse 2 mündenden Auslassöffnungen 12. Diese Auslassöffnungen 12 sind symmetrisch, insbesondere sternförmig über den Umfang des Ringkanals 3 verteilt angeordnet, wodurch sich eine konzentrische Verteilung des Plasmagases ergibt. Darüber hinaus in sichergestellt, dass die Plasmagasströmung sehr sensibel auf unterschiedliche Einstellungen des Gasvolumenstromes reagiert.

Auch für die Plasmagasdüse 2 ist eine direkte Kühlung bis in den Bohrungsbereich bzw. die Spitze der Plasmagasdüse 2 vorgesehen, so dass eine hohe thermische Belastbarkeit der Plasmagasdüse 2 gegeben ist. Für die Zuführung zur Plasmagasdüse 2 ist ein Zuführungskanal 21 und für die Abführung des Kühlmittels ein Rücklaufkanal 22 im Brennergrundkörper angeordnet.

Zur Verbesserung der Wärmeableitung und gleichzeitigen Erhöhung der Standzeit kann die Elektrode 1 entsprechend Figur 3b an ihrer Kontaktspitze 8 einen Einsatz 13 aus Wolfram aufweisen. Der durch Einpressen oder Eingießen von Wolfram hergestellte Verbund von Elektrode 1 und Einsatz 13 reicht bis in den rückwärtigen Kühlmediumraum der Elektrode 1. Da Wolfram ein schlechterer Wärmeleiter als die Kupferlegierung der Elektrode 1 ist, ergibt sich durch die zunehmende Wärmeleitfähigkeit der Anordnung von der Elektrodenspitze 9 zum Elektrodengrundkörper hin eine schnelle Abführung der thermischen Belastung. Wegen des höheren Schmelzpunktes von Wolfram gegenüber der Kupferlegierung der Elektrode 1 ist eine Erhöhung der Standzeit der Elektrode 1 erreicht.

Wie aus Figur 1 ersichtlich, bedarf es für die elektrische Isolation der Elektrode 1 gegenüber der Plasmagasdüse 2 keines gesonderten Bauteiles. Vielmehr weist die Elektrode 1 zur Plasmagasdüse 2 hin eine thermisch aufgespritzte Isolierschicht aus Aluminiumoxid auf. Insgesamt ergibt sich damit eine kompakte Bauweise des Brenners, wodurch sich der Abstand zwischen der Vorderseite der Elektrodenspitze 28 und Werkstück so gering halten lässt, dass unter Verzicht auf einen Pilotlichtbogen mit Hilfe der Hochfrequenz direkt gezündet werden kann.

Wie weiterhin aus Figur 1 zu entnehmen, ist die Elektrode 1 i. w. auf den kegelstumpfförmigen Abschnitt beschränkt, so dass Verkippungen der Elektrode 1 bei der Montage an dem Kathodenstock 6 weitestgehend ausgeschlossen sind.

### Bezugszeichenliste

- 1 -: Elektrode
- 2 -: Plasmadüse
- 3 -: Plasmagaskanal
- 4 -: Kühlmittelzuführung, Zuführungskanal
- 5 -: Kühlmittelrückführkanal
- 6 -: Elektrodenhalter, Kathodenstock
- 7 -: Auslassöffnung
- 8 -: Elektrodenspitze
- 9 -: Rückseite der Elektrodenspitze
- 10 -: Mantelfläche (Kathodenstock)
- 11 -: Innenmantelfläche (Elektrode)
- 12 -: Gasauslassöffnung
- 13 -: Wolframeinsatz
- 14 -: Plasmagaszuführung
- 15 -: Schutzgasdüse
- 16 -: Brennerrohr
- 17 -: Ringkanal
- 18 -: Verteilerring
- 19 -: Anschluß für Kühlmedium
- 20 -: Verteilerkanal für Plasmagas
- 21 -: Zuführungskanal für Kühlmittel zur Plasmagasdüse
- 22 -: Abführungskanal für Kühlmittel zur Plasmagasdüse
- 23 -: Dichtring
- 24 -: Außenmantelfläche der Elektrode
- 25 -: Innenwandung der Plasmagasdüse
- 26 -: Dichtring
- 27 -: Isolierhülse
- 28 -: Vorderseite der Elektrodenspitze

## Patentansprüche

1. Plasmabrenner mit einer gekühlten Elektrode (1) mit zentraler Kühlmittelzufuhr, einer die Elektrode (1) konzentrisch umgebenden gekühlten Düse (2), die gegenüber der Elektrode elektrisch isoliert ist, einem zwischen Elektrode (1) und Düse (2) angeordneten Kanal (3) für die Zuführung des Plasmagases und mit mindestens zwei parallel zur Elektrodenlängsachse und radial nach außen versetzt angeordneten Rückführkanälen (5) für die Rückführung des Kühlmediums für die Elektrode (1), **dadurch gekennzeichnet, dass** ein die Elektrode aufnehmender Elektrodenhalter (6) eine an eine kegelstumpfförmige Innenmantelfläche der Elektrode (1) angepasste kegelstumpfförmige Außenkontur (10) aufweist, wobei ein Ringkanal für das Rückströmen des Kühlmediums für die Elektrode (1) zu den wenigstens zwei Rückführkanälen (5) gebildet ist.

2. Plasmabrenner nach Anspruch 1, **dadurch gekennzeichnet, dass** die wenigstens zwei, vorzugsweise mehreren Rückführkanäle (5) symmetrisch über den kreisförmigen Umfang eines die Elektrode (1) aufnehmenden Elektrodenhalters (6), insbesondere des Kathodenstockes, angeordnet sind.

3. Plasmabrenner nach Anspruch 1 oder 2, **dadurch gekennzeichnet, dass** die Auslassöffnung (7) für die Zuführung (4) des Kühlmediums bis nahe an die Rückseite (9) der Kontaktspitze (8) der Elektrode (1) zu liegen kommt.

4. Plasmabrenner nach einem der vorhergehenden Ansprüche, **dadurch gekennzeichnet, dass** eine zentrische Zuführung (14) des Plasmagases mit über den ringförmigen Kanal (3) zwischen Elektrode (1) und Düse (2) mittels symmetrisch über den Umfang des Ringkanals (3) verteilt angeordnete Auslassöffnungen (12) erfolgt.

5. Plasmabrenner nach einem der vorhergehenden Ansprüche, **dadurch gekennzeichnet, dass** die vorzugsweise aus Kupfer oder einer Kupferlegierung bestehende Elektrode (1) an ihrer Kontaktspitze (8) einen Einsatz (13) aus Wolfram o. dgl. hochschmelzenden Legierungen aufweist.

6. Plasmabrenner nach Anspruch 5, **dadurch gekennzeichnet, dass** der Einsatz (13) bis in den rückwärtigen Kühlmediumraum der Elektrode (1) reicht.

7. Plasmabrenner nach Anspruch 5 oder 6, **dadurch gekennzeichnet, dass** der Einsatz (13) durch Einpressen oder Eingießen des jeweiligen Materials in den Elektrodengrundkörper erfolgt.

8. Plasmabrenner nach einem der vorhergehenden Ansprüche, **dadurch gekennzeichnet, dass** die Elektrodenspitze (8) als gegenüber dem kegelstumpfförmigem Abschnitt der Elektrode (1) nach außen vorstehender, ggf. zylindrischer Fortsatz ausgebildet ist.

9. Plasmabrenner nach einem der vorhergehenden Ansprüche, **dadurch gekennzeichnet, dass** die Elektrode (1) eine, vorzugsweise thermisch aufgespritzte Isolationsschicht, vorzugsweise aus Aluminiumoxid, zur Isolation gegenüber der Düse (2) aufweist.

10. Plasmabrenner nach Anspruch 9, **dadurch gekennzeichnet, dass** zwischen der Elektrode (1) und der Isolationsschicht eine Haftschicht, vorzugsweise aus Nickelchrom, appliziert ist.

## Claims

1. Plasma torch with a cooled electrode (1) with a central coolant feed, a cooled nozzle (2) which concentrically surrounds the electrode (1) and is electrically insulated relative to the electrode, a channel (3), which is arranged between the electrode (1) and nozzle (2), for feed of the plasma gas and with at least two return channels (5), which are arranged parallel to the electrode longitudinal axis and offset radially outwardly, for return of the coolant for the electrode (1), **characterised in that** an electrode holder (6) receiving the electrode has a frusto-conical outer contour (10) matched to a frusto-conical inner circumferential surface of the electrode (1), wherein an annular channel for the return flow of the coolant for the electrode (1) to the at least two return channels (5) is formed.

2. Plasma torch according to claim 1, **characterised in that** the at least two, preferably several, return channels (5) are arranged symmetrically around the circular circumference of an electrode holder (6) receiving the electrode (1), particularly of the cathode stem.

3. Plasma torch according to claim 1 or 2, **characterised in that** the outlet opening (7) for the feed (4) of the coolant comes to lie close to the rear side (9) of the contact tip (8) of the electrode (1).

4. Plasma torch according to one of the preceding claims, **characterised in that** a central feed (14) of the plasma gas by way of the annular channel (3) between electrode (1) and nozzle (2) takes place by means of outlet openings (12) arranged in symmetrical distribution around the circumference of the annular channel (3).

5. Plasma torch according to one of the preceding claims, **characterised in that** the electrode (1) consisting preferably of copper or a copper alloy has at the contact tip (8) thereof an insert (13) of tungsten or similar alloys having a high melting point.

6. Plasma torch according to claim 5, **characterised in that** the insert (13) extends to the rearward coolant space of the electrode (1).

7. Plasma torch according to claim 5 or 6, **characterised in that** the insert (13) is effected by pressing or casting of the respective material into the electrode base body.

8. Plasma torch according to one of the preceding claims, **characterised in that** the electrode tip (8) is constructed as an optionally cylindrical projection protruding outwardly relative to the frusto-conical section of the electrode (1 ).

9. Plasma torch according to one of the preceding claims, **characterised in that** the electrode (1) has an insulation layer, which is preferably applied by thermal spraying and preferably of aluminium oxide, for insulation relative to the nozzle (2).

10. Plasma torch according to claim 9, **characterised in that** an adhesion layer, preferably of nickel chromium, is applied between the electrode (1) and the insulation layer.

## Revendications

1. Torche plasma comprenant une électrode (1) refroidie, munie d'un système central d'admission de fluide de refroidissement, une buse (2) refroidie, entourant concentriquement l'électrode (1) et isolée électriquement par rapport à l'électrode, un canal (3) agencé entre l'électrode (1) et la buse (2) pour l'acheminement du gaz plasma, et au moins deux canaux de retour (5), parallèles à l'axe longitudinal de l'électrode et décalés radialement vers l'extérieur, pour le retour du fluide de refroidissement destiné à l'électrode (1), **caractérisée en ce qu'**un porte-électrode (6) de réception de l'électrode (1) présente un contour extérieur (10) en forme de cône tronqué, adapté à une paroi latérale intérieure en forme de cône tronqué de l'électrode (1), un canal annulaire pour le retour du fluide de refroidissement destiné à l'électrode (1) étant formé en plus desdits au moins deux canaux de retour (5).

2. Torche plasma selon la revendication 1, **caractérisée en ce que** lesdits au moins deux, de préférence plusieurs, canaux de retour (5) sont agencés symétriquement sur le pourtour circulaire d'un porte-électrode (6) destiné à recevoir l'électrode (1), en particulier une tige de cathode.

3. Torche plasma selon la revendication 1 ou 2, **caractérisée en ce que** l'orifice de sortie (7) du système d'admission (4) du fluide de refroidissement est amené jusqu'à proximité immédiate de la face arrière (9) de la pointe de contact (8) de l'électrode (1).

4. Torche plasma selon l'une quelconque des revendications précédentes, **caractérisée en ce qu'**un système d'admission centré (14) pour le gaz plasma est réalisé par des orifices de sortie (12) agencés au-dessus du canal annulaire (3) entre l'électrode (1) et la buse (2) et répartis symétriquement sur le pourtour du canal annulaire (3).

5. Torche plasma selon l'une quelconque des revendications précédentes, **caractérisée en ce que** l'électrode (1), réalisée de préférence en cuivre ou dans un alliage de cuivre, comporte sur son extrémité de contact (8) un insert (13) en tungstène ou dans des alliages de celui-ci à haut point de fusion.

6. Torche plasma selon la revendication 5, **caractérisée en ce que** l'insert (13) pénètre dans l'électrode (1) jusque dans l'espace arrière contenant le fluide de refroidissement.

7. Torche plasma selon la revendication 5 ou 6, **caractérisée en ce que** l'insert (13) est formé par introduction ou coulée du matériau correspondant dans le corps de base de l'électrode.

8. Torche plasma selon l'une quelconque des revendications précédentes, **caractérisée en ce que** l'extrémité d'électrode (8) est réalisée sous forme de prolongement, le cas échéant cylindrique, en saillie vers l'extérieur par rapport à la partie en forme de cône tronquée de l'électrode (1).

9. Torche plasma selon l'une quelconque des revendications précédentes, **caractérisée en ce que** l'électrode (1) comporte une couche isolante projetée sur celle-ci de préférence par voie thermique, de préférence en oxyde d'aluminium, destinée à assurer l'isolation par rapport à la buse (2).

10. Torche plasma selon la revendication 9, **caractérisée en ce qu'**une couche d'adhérence, de préférence en nickel-chrome, est appliquée entre l'électrode (1) et la couche isolante.
